# EUROPÄISCHE PATENTSCHRIFT

(11) **EP 4 361 369 B1**
(45) Veröffentlichungstag und Bekanntmachung des Hinweises auf die Patenterteilung: **22.07.2026**
(21) Anmeldenummer: 23204362.0
(22) Anmeldetag: 18.10.2023
(51) Int. Cl.: E04B 2/96

(54) **FASSADENKONSTRUKTION UND VERFAHREN ZUR MONTAGE EINER FASSADENKONSTRUKTION**
FAÇADE STRUCTURE AND METHOD FOR MOUNTING A FAÇADE STRUCTURE
CONSTRUCTION DE FAÇADE ET PROCÉDÉ DE MONTAGE D'UNE CONSTRUCTION DE FAÇADE

(30) Priorität: 28.10.2022 DE 102022128646
(43) Veröffentlichungstag der Anmeldung: 01.05.2024
(73) Patentinhaber: SCHÜCO International KG, 33609 Bielefeld (DE)
(72) Erfinder: COMMON, Alastair, Dubai (AE)
(74) Vertreter: Dantz, Jan Henning

(56) Entgegenhaltungen:
- BE-A7- 1 006 822
- KR-A- 20110 011 154
- KR-B1- 101 353 351
- US-A1- 2022 290 430

## Beschreibung

Die vorliegende Erfindung betrifft eine Fassadenkonstruktion mit zwei vertikalen Pfostenprofilen, an denen an der einander zugewandten Seite jeweils mindestens ein hervorstehender Riegelverbinder fixiert ist, und einem Riegelprofil, das an gegenüberliegenden Seiten jeweils an einem der Riegelverbinder gehalten ist, wobei das Riegelprofil als offenes Hohlprofil ausgebildet ist, das auf die Riegelverbinder aufgeschoben ist, wobei das Riegelprofil in horizontaler Richtung auf die Riegelverbinder aufgeschoben ist und das Riegelprofil an den Endseiten auf Stoß abgeschnitten ist und eine ebene Stirnseite aufweist, und ein Verfahren zur Montage einer Fassadenkonstruktion.

Die US 3,266,210 offenbart eine Fassadenkonstruktion, bei der Glasscheiben zwischen Pfostenprofilen und Riegelprofilen montiert werden können, indem sie randseitig in eine Nut eingeschoben und dann verschwenkt werden. Die Riegel der Pfosten-Riegel-Konstruktion sind endseitig maschinell bearbeitet, um mit einem Vorsprung in eine Nut der Pfostenprofile einzugreifen. Diese Art der Bearbeitung und Montage der Riegelprofile ist aufwändig, auch wenn das nachfolgende Montieren der Glasscheiben mit hoher Effektivität erfolgt.

In der EP 3 464 748 B1 ist eine Fassadenwand offenbart, bei der die Riegelprofile an den Endseiten mit einer Fräskontur versehen werden, damit die Riegelprofile zunächst zwischen zwei Pfostenprofilen angeordnet und verschwenkt werden, um dann durch eine weitere Drehbewegung um die Längsachse fixiert zu werden. Die Bearbeitung der Riegelprofile an den Endseiten ist auch hier vergleichsweise aufwändig, und zudem kann es bei der Montage zu Verklemmungen kommen. Auch in der BE 1006822A7 ist eine Fassadenkonstruktion offenbart, bei der die Riegelprofile am Ende durch Fräsen gestuft ausgebildet werden, damit diese dann endseitig an einer Aussparung an einem Pfosten montiert zu werden.

KR 101 353 351 B1 offenbart eine Pfosten-Riegel-Konstruktion aus im Querschnitt T-förmigen Profilen. An den Pfosten werden Riegelverbinder fixiert, auf die dann die Riegel von einer Innenseite aufgeschoben werden. Dadurch ist an der Außenseite ein aus nach innen ragenden Stegen gebildeter Rahmen vorgesehen. Eine ähnliche Konstruktion zeigt auch KR 10 2011 0011154, bei der statt der T-förmigen Profile quaderförmige Hohlprofile eingesetzt werden, wobei die Riegelprofile zum Aufschieben auf einen Riegelverbinder mit einer schlitzförmigen Aussparung versehen werden.

US 2022/0290430 A1 offenbart eine Fassadenkonstruktion, bei der in den Pfosten Aussparungen vorgesehen werden, in die ein an einem Riegelprofil montierter Riegelverbinder eingefügt wird.

Es ist daher Aufgabe der vorliegenden Erfindung, eine Fassadenkonstruktion und ein Verfahren zur Montage einer Fassadenkonstruktion zu schaffen, die eine effektive Montage eines Riegelprofils an zwei Pfostenprofilen ermöglicht.

Diese Aufgabe wird mit einer Fassadenkonstruktion mit den Merkmalen des Anspruches 1 sowie einem Verfahren mit den Merkmalen des Anspruches 11 gelöst.

Bei der erfindungsgemäßen Fassadenkonstruktion wird ein Riegelprofil an gegenüberliegenden Seiten jeweils an einem Riegelverbinder an einem vertikalen Pfostenprofil gehalten, wobei das Riegelprofil als offenes Hohlprofil ausgebildet ist, das auf die Riegelverbinder aufgeschoben ist. Dadurch kann das Riegelprofil durch eine einfache Schiebebewegung auf die Riegelverbinder montiert und fixiert werden, was die Montage vereinfacht und eine stabile Abstützung des Riegelprofils gewährleistet. In der montierten Position sind die Riegelverbinder jeweils in einer Hohlkammer des Riegelprofils angeordnet.

Erfindungsgemäß wird das Riegelprofil in horizontale Richtung auf die Riegelverbinder aufgeschoben. Dabei wird das Riegelprofil bezogen auf die Fassadenkonstruktion von einer Außenseite auf die Riegelverbinder aufgeschoben. Durch die horizontale Schiebebewegung ist das Riegelprofil an den Endseiten auf Stoß abgeschnitten, also mit einer ebenen Stirnseite, um aufwändige Fräsarbeiten zu vermeiden.

Für eine stabile Abstützung kann das Riegelprofil eine plattenförmige Hohlkammer aufweisen, die an einer Oberseite und einer Unterseite jeweils von einer Profilwand begrenzt ist. Die Hohlkammer kann in der Höhe eine Erstreckung zwischen 5 mm bis 50 mm, insbesondere 8 mm bis 30 mm, aufweisen, um eine stabile Abstützung mit geringer Ansichtsbreite zu ermöglichen. Das Riegelprofil kann dabei über Befestigungsmittel, beispielsweise Schrauben, an dem Riegelverbinder fixiert sein. Der Riegelverbinder kann als Hohlprofil aus Metall oder Kunststoff hergestellt sein, der ebenfalls mit den Pfostenprofil verschraubt oder durch andere Befestigungsmittel fixiert ist.

In einer bevorzugten Ausgestaltung der Fassadenkonstruktion ist eine Isolierglasscheibe zwischen zwei Pfostenprofilen und zwei Riegelprofilen angeordnet, das über Glashalteleisten klemmend fixiert ist. Dabei sind die Glashalteleisten bevorzugt an einer Innenseite der Fassadenkonstruktion angeordnet, was die Montage der Fassadenkonstruktion vereinfacht. Die Glashalteleisten sind in der montierten Position vorzugsweise flächenbündig mit der Innenseite oder Außenseite des Pfostenprofils oder des Riegelprofils angeordnet.

An den Riegelprofilen kann dabei eine hervorstehende Halteleiste zum Abstützen der Isolierglasscheibe integral ausgebildet sein. Die hervorstehende Halteleiste überdeckt dabei einen Rand der Isolierglasscheibe, beispielsweise mit einer eingezogenen Dichtung, um die Isolierglasscheibe klemmend festlegen zu können. Weitere Halteleisten können an den Pfostenprofilen vorgesehen sein, so dass die Isolierglasscheibe an einer Außenseite unmittelbar durch die Halteleisten an den Riegelprofilen und Pfostenprofilen abgestützt ist.

Vorzugsweise ist die offene Hohlkammer des Riegelprofils über ein Abdeckprofil verschlossen, so dass das Riegelprofil optisch ansprechend ist und die Einheit aus Riegelprofil und Abdeckprofil leicht gereinigt werden kann.

Das Riegelprofil ist bevorzugt zumindest teilweise aus einem extrudierten Profil ausgebildet, das in der erforderlichen Länge senkrecht abgeschnitten ist. Das Riegelprofil kann dabei mindestens einen Isoliersteg aufweisen, beispielsweise aus Kunststoff, der zwischen zwei metallischen Profilen angeordnet ist. Solche mehrteiligen Riegelprofile lassen sich gut vorfertigen und in der gewünschten Länge abschneiden, je nach Abstand der beiden Pfostenprofile. Auch das Pfostenprofil kann für eine hohe Wärmdämmung mit zwei metallischen Profilabschnitten ausgebildet sein, zwischen denen mindestens ein Isoliersteg vorgesehen ist.

An dem Pfostenprofil ist vorzugsweise eine Nut zum Einfügen eines Randes einer Isolierglasscheibe ausgebildet. Dadurch kann die Isolierglasscheibe in einem "Shuffle-Verfahren" montiert werden, indem ein Rand der Isolierglasscheibe zunächst in die Nut eingesteckt und dann verschwenkt wird, damit danach die Isolierglasscheibe verschoben werden kann und an gegenüberliegenden Seiten in der Nut aufgenommen ist.

Bei dem erfindungsgemäßen Verfahren zur Montage einer Fassadenkonstruktion werden zunächst zwei vertikale Pfostenprofile aufgestellt, die auf der einander zugewandten Seite jeweils einen hervorstehenden Riegelverbinder aufweisen. Anschließend wird ein Riegelprofil in Form eines offenen Hohlprofils mit einer nach außen offenen Hohlkammer bereitgestellt und auf die Riegelverbinder an den Pfostenprofilen aufgeschoben, wobei die Riegelverbinder in die Hohlkammer des Riegelprofils eingefügt werden. Dann wird das Riegelprofil an den Riegelverbindern festgelegt. Dies ermöglicht den effektiven Aufbau einer Pfosten-Riegel-Konstruktion mit einer Vielzahl von Feldern zur Aufnahme von plattenförmigen Füllungselementen, insbesondere Isolierglasscheiben.

Vorzugsweise werden an den zwei vertikalen Pfostenprofilen mindestens zwei horizontale Riegelprofile montiert, wobei eine Isolierglasscheibe in eine umlaufende Nut an den zwei Pfostenprofilen und den zwei Riegelprofilen eingefügt wird. Die Isolierglasscheibe kann dann in der Nut durch Glashalteleisten fixiert werden, die an den zwei Pfostenprofilen und den zwei Riegelprofilen fixiert werden. Vorzugsweise werden die Glashalteleisten auf einer Innenseite der Fassadenkonstruktion fixiert, was die Montage vereinfacht. Dabei könnten die Glashalteleisten für ein optisch ansprechendes Erscheinungsbild in der montierten Position flächenbündig mit der Innenseite des Pfostenprofils oder des Riegelprofils angeordnet werden.

Die Erfindung wird nachfolgend anhand eines Ausführungsbeispiels mit Bezug auf die beigefügten Zeichnungen näher erläutert. Es zeigen:
- Figuren 1 bis 3: mehrere Ansichten der ersten Schritte zur Montage einer Fassadenkonstruktion mit zwei Pfostenprofilen und Riegeln;
- Figuren 4 bis 6: weitere Ansichten zur Montage einer Fassadenkonstruktion bei der Montage von Isolierglasscheiben;
- Figuren 7 bis 9: weitere Ansichten bei der Montage einer Fassadenkonstruktion vor und bei der Fertigstellung;
- Figur 10: eine Ansicht der Fassadenkonstruktion bei der Montage einer Isolierglasscheibe;
- Figur 11: eine Schnittansicht durch zwei Pfostenprofile der montierten Fassadenkonstruktion, und
- Figur 12: eine Schnittansicht durch zwei Riegelprofile der montierten Fassadenkonstruktion.

Für die Montage einer Fassadenkonstruktion werden zunächst zwei Pfostenprofile 2 in vertikaler Ausrichtung an einem Untergrund fixiert. Die Pfostenprofile 2 weisen auf der einander zugewandten Seite hervorstehende Riegelverbinder 3 auf, die durch Befestigungsmittel, beispielsweise Schrauben, an einer Wand der Pfostenprofile 2 fixiert sind. Die Riegelverbinder 3 sind im Wesentlichen plattenförmig ausgebildet und können beispielsweise zwischen 10 mm bis 100 mm von dem Pfostenprofil 2 hervorstehen.

In Figur 2 sind mehrere Riegelprofile 4 vor der Montage gezeigt. Jedes Riegelprofil 4 ist als offenes Hohlprofil ausgebildet und umfasst eine Hohlkammer 43, die an einer Längsseite des Riegelprofils 4 offen ist. Das Riegelprofil 4 besitzt einen verbreiterten äußeren Abschnitt mit Halteleisten 40, der an einer Außenseite der Fassadenkonstruktion angeordnet wird. Zwischen dem äußeren Abschnitt mit den Halteleisten 40 und einem Abschnitt mit der Hohlkammer 43 sind Isolierstege 41 aus einem schlecht wärmeleitfähigen Material, beispielsweise Kunststoff, vorgesehen. Die Hohlkammer 43 ist im Wesentlichen quaderförmig ausgebildet und an einer Oberseite und einer Unterseite jeweils von einer Profilwand 42 begrenzt. Die Höhe der Hohlkammer 43 kann beispielsweise zwischen 5 mm bis 50 mm betragen.

Für die Montage der Riegelprofile 4 werden diese an gegenüberliegenden Endseiten auf die Riegelverbinder 3 in horizontale Richtung aufgeschoben. Die montierte Position ist in Figur 3 gezeigt, und die Riegelprofile 4 schließen mit den Pfostenprofilen 2 an einer Außenseite flächenbündig ab.

Die Riegelprofile 4 werden in einem weiteren Schritt über Befestigungsmittel 5 an den Riegelverbindern 3 fixiert, wobei als Befestigungsmittel 5 bevorzugt Schrauben eingesetzt werden, die von einer Oberseite und/oder einer Unterseite in die Profilwände 42 und die Riegelverbinder 3 eingeschraubt werden. In Figur 4 sind mehrere Riegelprofile 4 zwischen den zwei Pfostenprofilen 2 fixiert, und es ist gezeigt, dass auf den Riegelprofile 4 Glasträger und Verklotzungselemente 6 angeordnet werden, die zur Abstützung der noch zu montierenden Isolierglasscheiben dienen.

In Figur 5 ist die Fassadenkonstruktion nicht mehr von einer Außenseite, sondern von einer Innenseite bei der Montage von Isolierglasscheiben 7 gezeigt. Jede Isolierglasscheibe 7 wird zunächst an einem der Pfostenprofile 2 in eine Nut eingefügt, um dann um eine vertikale Achse verschwenkt zu werden. Sobald der Rand der Isolierglasscheibe 7 an dem zweiten Pfostenprofil 2 im Bereich einer Nut angeordnet ist, kann die Isolierglasscheibe 7 in Richtung des zweiten Pfostenprofils 2 verschoben werden. Dadurch kann die Isolierglasscheibe 7 an gegenüberliegenden vertikalen Rändern in eine Nut eines Pfostenprofils 2 eingefügt werden (Shuffle-Technik).

In Figur 6 ist die Fixierung der Isolierglasscheiben 7 gezeigt. In einem ersten Schritt werden Glashalteleisten 8 montiert, die an den beiden Pfostenprofilen 2 eingefügt werden, um die Isolierglasscheiben 7 klemmend festzulegen. Die Isolierglasscheiben 7 sind dabei jeweils zwischen elastischen Dichtungsprofilen gehalten, die an den Pfostenprofilen 2 und den Glashalteleisten 8 vorgesehen sind.

In Figur 7 werden weitere Glashalteleisten 9 montiert, die an den Riegelprofilen 4 aufgesteckt werden. Dabei wird an den Riegelprofilen 4 an einer Oberseite und einer Unterseite jeweils eine Glashalteleiste 9 montiert.

In Figur 8 ist der Montageschritt zur Fixierung eines Abdeckprofils 10 gezeigt. Die nach innen offene Hohlkammer 43 der Riegelprofile 4 wird über Abdeckprofile 10 an der Innenseite verschlossen, beispielsweise über eine Rastverbindung. Dadurch ergibt sich eine geschlossene Ausgestaltung der Fassadenkonstruktion 1, die in der fertig montierten Position in Figur 9 gezeigt ist.

In Figur 10 sind zwei Pfostenprofile 2 im Schnitt bei der Montage einer Isolierglasscheibe 7 gezeigt. Jedes Pfostenprofil 2 umfasst einen verbreiterten Stützabschnitt 20, einen verjüngten Mittelsteg 21 und einen äußeren breiteren Halteabschnitt 23. Zwischen dem Stützabschnitt 20 und dem breiteren Halteabschnitt 23 ist eine Nut 24 ausgebildet, wobei der Nutboden durch den Mittelsteg 21 gebildet ist. Der Mittelsteg 21 ist nicht durchgängig als Metallprofil ausgebildet, sondern weist mindestens einen Isoliersteg 22 aus einem schlecht wärmeleitenden Material, wie Kunststoff, auf. Der verjüngte Mittelsteg 21 ist dabei nicht mittig an dem Stützabschnitt 20 angeordnet, sondern in Figur 10 versetzt zur rechten Seite, so dass die auf der linken Seite angeordnete Nut eine grö-βere Tiefe besitzt als auf der gegenüberliegenden Seite. Dadurch kann die Isolierglasscheibe 7 mit einem Rand in die Nut 24 an dem rechten Pfostenprofil 2 eingefügt werden, um dann auf der gegenüberliegenden linken Seite verschwenkt zu werden, bis auch dort der Rand der Isolierglasscheibe 7 in einer Nut 26 angeordnet ist, die auf der gegenüberliegenden Seite der Nut 24 ausgebildet ist.

An dem verbreiterten Halteabschnitt 23 ist ein elastisches Dichtungsprofil 25 fixiert, so dass die Isolierglasscheibe 7 an gegenüberliegenden Seiten jeweils an einem elastischen Dichtungsprofil 25 abgestützt ist.

In Figur 11 ist die Fassadenkonstruktion 1 im Bereich der Pfostenprofile 2 in der montierten Position gezeigt. Die Isolierglasscheibe 7 ist an der Außenseite an dem verbreiterten Halteabschnitt mit den Dichtprofilen 25 abgestützt. An einer Innenseite der Isolierglasscheibe 7 sind Glashalteleisten 8 montiert, die jeweils mit einem Steg 80 an Haltestegen an dem Mittelsteg 21 abgestützt sind. Die Glashalteleisten 8 sind mit einem elastischen Dichtungsprofil 25 versehen, das an einer Innenseite der Isolierglasscheibe 7 anliegt. Der mindestens eine Isoliersteg 22 im Bereich des Mittelsteges 21 ist in der Ebene der Isolierglasscheiben 7 angeordnet, so dass die Wärmeisolierung in diesem Bereich optimiert ist.

In Figur 12 ist die Fassadenkonstruktion 1 im Schnitt im Bereich der Riegelprofile 4 und Riegelverbinder 3 gezeigt. Die Riegelverbinder 3 sind als Hohlprofile mit einer Fachwerkkonstruktion ausgestattet, beispielsweise aus Metall oder Kunststoff, und besitzen Schraubkanäle, damit Schrauben in die Pfostenprofile zur Fixierung der Riegelverbinder 3 eingedreht werden können. Der Riegelverbinder 3 ist an der Oberseite und der Unterseite jeweils von einer Profilwand 42 umgeben, wobei die Profilwände 42 über obere und/oder untere Befestigungsmittel 5 in Form von Schrauben fixiert sind. Der Riegelverbinder 3 erstreckt sich an der Außenseite bis zu dem Bereich der Isolierstege 41 an den Riegelprofilen 4. An der Außenseite ist das Riegelprofil 4 mit den Halteleisten 40 versehen, an denen elastische Dichtungsprofile 25 eingefügt sind. Die Glashalteleisten 9 stehen an einer Oberseite oder Unterseite der Riegelprofile 4 hervor und bilden zusammen mit dem Riegelprofil 4 eine Nut zur Aufnahme des Randes der Isolierglasscheibe 7 aus. Die Glashalteleisten 9 können über einen oder mehrere Stege an dem Riegelprofil 4 abgestützt sein. Die Montage erfolgt vorzugsweise durch eine Schwenkbewegung zur klemmenden Festlegung der Isolierglasscheibe zwischen zwei Dichtungsprofilen 25. Die Riegelprofile 4 sind dabei oberhalb eines Bodens 12 eines Gebäudes angeordnet, wobei auf dem Boden 12 eine Stütze 13 fixiert ist, auf die ein Pfostenprofil 2 aufgesteckt ist. Das Pfostenprofil 2 kann auch über andere Befestigungsarten an einem Boden 12 fixiert werden. An der Außenseite des Bodens 12 ist eine Abdeckung 14 montiert, die oberhalb und unterhalb des Bodens 12 an einem Riegelprofil 4 fixiert ist.

### Bezugszeichenliste

- 1: Fassadenkonstruktion
- 2: Pfostenprofil
- 3: Riegelverbinder
- 4: Riegelprofil
- 5: Befestigungsmittel
- 6: Verklotzungselement
- 7: Isolierglasscheibe
- 8: Glashalteleiste
- 9: Glashalteleiste
- 10: Abdeckprofil
- 12: Boden
- 13: Stütze
- 14: Abdeckung
- 20: Stützabschnitt
- 21: Mittelsteg
- 22: Isoliersteg
- 23: Halteabschnitt
- 24: Nut
- 25: Dichtungsprofil
- 26: Nut
- 40: Halteleiste
- 41: Isoliersteg
- 42: Profilwand
- 43: Hohlkammer
- 80: Steg

## Patentansprüche

1. Fassadenkonstruktion (1) mit zwei vertikalen Pfostenprofilen (2), an denen an der einander zugewandten Seite jeweils mindestens ein hervorstehender Riegelverbinder (3) fixiert ist, und einem Riegelprofil (4), das an gegenüberliegenden Seiten jeweils an einem der Riegelverbinder (3) gehalten ist, wobei das Riegelprofil (4) als offenes Hohlprofil ausgebildet ist, das auf die Riegelverbinder (3) aufgeschoben ist, wobei das Riegelprofil (4) in horizontaler Richtung auf die Riegelverbinder (3) aufgeschoben ist und das Riegelprofil (4) an den Endseiten auf Stoß abgeschnitten ist und eine ebene Stirnseite aufweist, **dadurch gekennzeichnet, dass** das Riegelprofil (4) bezogen auf die Fassadenkonstruktion (1) von einer Außenseite auf die Riegelverbinder (3) aufgeschoben ist.

2. Fassadenkonstruktion nach Anspruch 1, **dadurch gekennzeichnet, dass** das Riegelprofil (4) eine plattenförmige Hohlkammer (43) aufweist, die an einer Oberseite und einer Unterseite jeweils von einer Profilwand (42) begrenzt ist.

3. Fassadenkonstruktion nach Anspruch 1 oder 2, **dadurch gekennzeichnet, dass** das Riegelprofil (4) über Befestigungsmittel (5) an dem Riegelverbinder (3) fixiert ist.

4. Fassadenkonstruktion nach einem der vorhergehenden Ansprüche,
**dadurch gekennzeichnet, dass** eine Isolierglasscheibe (7) zwischen zwei Pfostenprofilen (2) und zwei Riegelprofilen (4) angeordnet ist, das über Glashalteleisten (8, 9) klemmend fixiert ist.

5. Fassadenkonstruktion nach Anspruch 4, **dadurch gekennzeichnet, dass** die Glashalteleisten (8, 9) an einer Innenseite der Fassadenkonstruktion (1) angeordnet sind.

6. Fassadenkonstruktion nach einem der vorhergehenden Ansprüche,
**dadurch gekennzeichnet, dass** an dem Riegelprofil (4) eine hervorstehende Halteleiste (40) zum Abstützen einer Isolierglasscheibe (7) integral ausgebildet ist.

7. Fassadenkonstruktion nach einem der vorhergehenden Ansprüche,
**dadurch gekennzeichnet, dass** die offene Hohlkammer (43) des Riegelprofils (4) über ein Abdeckprofil (10) verschlossen ist.

8. Fassadenkonstruktion nach einem der vorhergehenden Ansprüche,
**dadurch gekennzeichnet, dass** das Riegelprofil (4) zumindest teilweise als extrudiertes Profil ausgebildet ist, das in der erforderlichen Länge senkrecht abgeschnitten ist.

9. Fassadenkonstruktion nach einem der vorhergehenden Ansprüche,
**dadurch gekennzeichnet, dass** das Riegelprofil (4) mindestens einen Isoliersteg (41) aufweist, der zwischen zwei metallischen Profilabschnitten angeordnet ist.

10. Fassadenkonstruktion nach einem der vorhergehenden Ansprüche,
**dadurch gekennzeichnet, dass** an dem Pfostenprofil (2) eine Nut (24) zum Aufnehmen eines Randes einer Isolierglasscheibe (7) ausgebildet ist.

11. Verfahren zur Montage einer Fassadenkonstruktion (1) mit den folgenden Schritten:
- Aufstellen von zwei vertikalen Pfostenprofilen (2), die auf der einander zugewandten Seite jeweils mindestens einen hervorstehenden Profilverbinder (3) aufweisen;
- Bereitstellen eines Riegelprofils (4) in Form eines offenen Hohlprofils mit einer nach außen geöffneten Hohlkammer (43), das Riegelprofil (4) an den Endseiten auf Stoß abgeschnitten ist und eine ebenen Stirnseite aufweist;
- Aufschieben des Riegelprofils (4) auf die Riegelverbinder (3) an den Pfostenprofilen (2), wobei das Riegelprofil (4) bezogen auf die Fassadenkonstruktion (1) von einer Außenseite auf die Riegelverbinder (3) aufgeschoben wird, und Einfügen der Riegelverbinder (3) in die Hohlkammer (43) des Riegelprofils (4), und
- Festlegen des Riegelprofils (4) an den Riegelverbindern (3).

12. Verfahren nach Anspruch 11, **dadurch gekennzeichnet, dass** an den zwei vertikalen Pfostenprofilen (2) mindestens zwei Riegelprofile (4) montiert werden und eine Isolierglasscheibe (7) in eine umlaufende Nut an den zwei Pfostenprofilen (2) und den zwei Riegelprofilen (4) eingefügt wird.

13. Verfahren nach Anspruch 11 oder 12, **dadurch gekennzeichnet, dass** die Isolierglasscheibe (7) in der Nut durch Glashalteleisten (8, 9) fixiert wird, die an den zwei Pfostenprofilen (2) und den zwei Riegelprofilen (4) fixiert werden.

14. Verfahren nach Anspruch 13, **dadurch gekennzeichnet, dass** die Glashalteleisten (8, 9) an einer Innenseite der Fassadenkonstruktion (1) fixiert werden.

## Claims

1. Facade construction (1) having two vertical mullion profiles (2), to each of which at least one projecting transom connector (3) is fixed on the side facing one another, and a transom profile (4) which is held on opposite sides in each case on one of the transom connectors (3), wherein the transom profile (4) is formed as an open hollow profile which is pushed onto the transom connectors (3), wherein the transom profile (4) is pushed onto the transom connectors (3) in a horizontal direction and the transom profile (4) is cut flush at the ends and has a flat end face, **characterized in that** the transom profile (4) is pushed onto the transom connectors (3) from an outer side in relation to the facade construction (1).

2. Facade construction according to claim 1, **characterized in that** the transom profile (4) comprises a plate-shaped hollow chamber (43), which is bounded by a profile wall (42) on an upper side and a lower side each.

3. Facade construction according to claim 1 or 2, **characterized in that** the transom profile (4) is fixed to the transom connector (3) by fastening means (5).

4. Facade construction according to one of the preceding claims, **characterized in that** an insulating glass pane (7) is arranged between two mullion profiles (2) and two transom profiles (4), which is fixed in a clamping manner via glass retaining strips (8, 9).

5. Facade construction according to claim 4, **characterized in that** the glass retaining strips (8, 9) are arranged on an inner side of the facade construction (1).

6. Facade construction according to one of the preceding claims, **characterized in that** a projecting retaining strip (40) for supporting an insulating glass pane (7) is integrally formed on the transom profile (4).

7. Facade construction according to one of the preceding claims, **characterized in that** the open hollow chamber (43) of the transom profile (4) is closed via a cover profile (10).

8. Facade construction according to one of the preceding claims, **characterized in that** the transom profile (4) is at least partially formed as an extruded profile which is cut off vertically in the required length.

9. Facade construction according to one of the preceding claims, **characterized in that** the transom profile (4) comprises at least one insulating web (41) arranged between two metallic profile sections.

10. Facade construction according to one of the preceding claims, **characterized in that** a groove (24) for receiving an edge of an insulating glass pane (7) is formed on the mullion profile (2).

11. Method for assembling a facade construction (1) comprising the following steps:
- Setting up two vertical mullion profiles (2), each of which comprises at least one projecting profile connector (3) on the side facing one another;
- Providing a transom profile (4) in the form of an open hollow profile with an outwardly open hollow chamber (43), whereby the transom profile (4) is cut flush at the ends and has a flat end face;
- Sliding the transom profile (4) onto the transom connectors (3) on the mullion profiles (2), wherein the transom profile (4) is pushed onto the transom connectors (3) from an outer side in relation to the façade construction (1), and inserting the transom connectors (3) into the hollow chamber (43) of the transom profile (4), and
- Fixing the transom profile (4) to the transom connectors (3).

12. Method according to claim 11, **characterized in that** at least two transom profiles (4) are mounted on the two vertical mullion profiles (2) and an insulating glass pane (7) is inserted into a circumferential groove on the two mullion profiles (2) and the two transom profiles (4).

13. Method according to claim 11 or 12, **characterized in that** the insulating glass pane (7) is fixed in the groove by glass retaining strips (8, 9) which are fixed to the two mullion profiles (2) and the two transom profiles (4).

14. Method according to claim 13, **characterized in that** the glass retaining strips (8, 9) are fixed to an inner side of the facade construction (1).

## Revendications

1. Structure de façade (1) avec deux profilés de montant (2) verticaux sur chacun desquels est fixé, sur une face tournée vers l'autre, au moins un élément d'assemblage de traverse (3) en saillie, et avec un profilé de traverse (4) qui est retenu sur des côtés opposés sur un des éléments d'assemblage de traverse (3), dans laquelle le profilé de traverse (4) est conformé comme un profilé creux ouvert qui est emboîté sur les éléments d'assemblage de traverse (3), dans laquelle le profilé de traverse (4) est emboîté horizontalement sur les éléments d'assemblage de traverse (3) et le profilé de traverse (4) est coupé droit à ses extrémités et présente une face frontale plane, **caractérisée en ce que** le profilé de traverse (4) est emboîté sur les éléments d'assemblage de traverse (3) par un côté extérieur par rapport à la structure de façade (1).

2. Structure de façade selon la revendication 1, **caractérisée en ce que** le profilé de traverse (4) comporte un compartiment creux (43) en forme de plaque qui est délimité par une paroi de profilé (42) respective sur une face supérieure et une face inférieure.

3. Structure de façade selon la revendication 1 ou 2, **caractérisée en ce que** le profilé de traverse (4) est fixé par des moyens de fixation (5) à l'élément d'assemblage de traverse (3).

4. Structure de façade selon l'une des revendications précédentes, **caractérisée en ce qu'**une vitre isolante (7) fixée par serrage à l'aide de parcloses (8, 9) est disposée entre deux profilés de montant (2) et deux profilés de traverse (4).

5. Structure de façade selon la revendication 4, **caractérisée en ce que** les parcloses (8, 9) sont disposées sur une face intérieure de la structure de façade (1).

6. Structure de façade selon l'une des revendications précédentes, **caractérisée en ce qu'**une parclose en saillie (40) est formée d'un seul tenant sur le profilé de traverse (4) pour supporter une vitre isolante (7).

7. Structure de façade selon l'une des revendications précédentes, **caractérisée en ce que** le compartiment creux ouvert (43) du profilé de traverse (4) est fermé par un profilé de couverture (10).

8. Structure de façade selon l'une des revendications précédentes, **caractérisée en ce que** le profilé de traverse (4) est conçu au moins en partie comme un profilé extrudé qui est recoupé perpendiculairement à la longueur nécessaire.

9. Structure de façade selon l'une des revendications précédentes, **caractérisée en ce que** le profilé de traverse (4) comporte au moins une aile isolante (41) qui est disposée entre deux segments de profilé métalliques.

10. Structure de façade selon l'une des revendications précédentes, **caractérisée en ce qu'**une rainure (24) est formée sur le profilé de montant (2) pour recevoir un bord d'une vitre isolante (7).

11. Procédé pour le montage d'une structure de façade (1), comprenant les étapes suivantes :
- mise en place de deux profilés de montant (2) verticaux qui présentent chacun au moins un élément d'assemblage de profilés (3) sur la face tournée vers l'autre ;
- fourniture d'un profilé de traverse (4) prenant la forme d'un profilé creux ouvert avec un compartiment creux (43) ouvert vers l'extérieur, lequel profilé de traverse (4) est coupé droit à ses extrémités et présente une face frontale plane ;
- emboîtement du profilé de traverse (4) sur les éléments d'assemblage de traverse (3) des profilés de montant (2), le profilé de traverse (4) étant emboîté sur les éléments d'assemblage de traverse (3) par un côté extérieur par rapport à la structure de façade (1), et insertion des éléments d'assemblage de traverse (3) dans le compartiment creux (43) du profilé de traverse (4) et
- fixation du profilé de traverse (4) sur les éléments d'assemblage de traverse (3).

12. Procédé selon la revendication 11, **caractérisé en ce qu'**au moins deux profilés de traverse (4) sont montés sur les deux profilés de montant (2) verticaux et une vitre isolante (7) est insérée dans une rainure continue sur les deux profilés de montant (2) et les deux profilés de traverse (4).

13. Procédé selon la revendication 11 ou 12, **caractérisé en ce que** la vitre isolante (7) est fixée dans la rainure par des parcloses (8, 9) qui sont fixées sur les deux profilés de montant (2) et les deux profilés de traverse (4).

14. Procédé selon la revendication 13, **caractérisé en ce que** les parcloses (8, 9) sont fixées sur une face intérieure de la structure de façade (1).
